# FASCICULE DE BREVET EUROPEEN

(11) **EP 2 504 826 B1**
(45) Date de publication et mention de la délivrance du brevet: **20.05.2015**
(21) Numéro de dépôt: 10801600.7
(22) Date de dépôt: 24.11.2010
(51) Int. Cl.: G08G 1/01, G08G 1/0967

(54) **SYSTEME D'AIDE PERSONNALISEE A LA CONDUITE D'UN VEHICULE**
MASSGEFERTIGTES SYSTEM FÜR FAHRASSISTENZ
CUSTOMIZED SYSTEM FOR VEHICLE DRIVING ASSISTANCE

(30) Priorité: 25.11.2009 FR 0905662
(43) Date de publication de la demande: 03.10.2012
(73) Titulaire: Coyote System SAS, 92150 Suresnes (FR)
(72) Inventeur: PIERLOT, Fabien, F-92100 Boulogne Billancourt (FR); VAN LAETHEM, Jean-Marc, 92150 Suresnes (FR)
(74) Mandataire: Louiset, Raphael
(86) Numéro de dépôt international: PCT/FR2010/000780
(87) Numéro de publication internationale: WO 2011/064472

(56) Documents cités:
- FR-A1- 2 896 462
- US-A- 5 182 555
- US-A- 6 092 020
- US-A1- 2007 078 570

## Description

La présente invention concerne un système d'aide personnalisée à la conduite d'un véhicule, et plus particulièrement des moyens permettant d'évaluer le risque de présence de perturbations routières dans une zone de présence déterminée de celui-ci, et à en communiquer la teneur à son conducteur.

On connaît de nombreux appareils dont la vocation est d'assurer le guidage en temps réel des véhicules ainsi que la communication à leur conducteur d'un certain nombre d'événements susceptibles d'avoir une influence sur les conditions de navigation, tels que la localisation de perturbations, notamment les embouteillages, les travaux, la présence de radars, le brouillard, les plaques de verglas etc ...

La plupart des véhicules sont ainsi équipés d'ordinateurs de bord à l'aide desquels l'utilisateur est en mesure de connaître les paramètres de configuration de son véhicule et d'intervenir éventuellement sur certains de ceux-ci afin de les mettre en conformité avec la navigation qu'il souhaite effectuer.

Ces véhicules sont par ailleurs équipés d'un récepteur de localisation par satellites (GPS) qui est assorti d'un système de navigation fournissant au conducteur toutes les indications qui lui sont nécessaires pour effectuer un trajet déterminé à partir d'un point de départ vers un point de destination, certains de ces systèmes de navigation étant même équipés de moyens récepteurs annexes en mesure de recevoir les informations sur le trafic et de les retransmettre, éventuellement commentées, à l'utilisateur.

On connaît également des appareils aptes à détecter la proximité de radars de mesure de vitesse et à en signaler la présence et la proximité au conducteur ; appareils dont l'utilisation est actuellement prohibée par la législation en vigueur.

On comprend que, pour assurer de telles fonctions, ces divers appareils doivent être pourvus d'une interface interactive permettant au conducteur de dialoguer et d'échanger des informations avec son appareil. Or, ce type d'interaction nécessite l'attention du conducteur, ce qui présente un risque au niveau de la sécurité lorsque ces interventions sont faites au cours du déplacement du véhicule, dans la mesure où elles amènent le conducteur à détourner son attention de la conduite. C'est pourquoi les réglementations européennes en matière de conception de systèmes embarqués sur des véhicules, imposent aux concepteurs de tels systèmes que ces derniers ne requièrent pas d'interactions longues qui ne soient susceptibles d'être interrompues, et que certaines fonctions d'acquisition de données soient désactivées lorsque le véhicule est en cours de déplacement.

De façon synthétique, ces systèmes de navigation embarqués doivent donc satisfaire à deux conditions apparemment contradictoires, à savoir, d'une part, permettre au conducteur de dialoguer de façon aisée et détaillée avec le système, et, d'autre part, présenter une interface utilisateur particulièrement simplifiée afin de réduire au minimum le niveau d'attention et les manipulations requises par celui-ci.

Dans le brevet FR 2 896 462, la demanderesse a proposé un système d'aide à la conduite qui est en mesure de concilier ces deux exigences. US 5 182 555 divulgue également un système de signalisation d'un niveau de risque de perturbation routière dans une zone prédéterminée où la collecte des informations se fait au moyen de capteurs sur le véhicule.

Cependant, dans aucun des différents systèmes d'aide à la conduite existant, il n'est fourni à l'utilisateur une indication lui permettant de prendre en compte la pertinence des informations qui lui sont communiquées ainsi que la probabilité de rencontrer une perturbation déterminée. Or, il s'agit là pour lui d'une information essentielle pour la sécurité de sa conduite.

La présente invention a pour but de remédier à cet inconvénient en proposant un système d'aide personnalisée à la conduite d'un véhicule qui intègre une fonction d'information du conducteur sur la fiabilité des informations qui lui sont communiquées.

La présente invention a ainsi pour objet un système de signalisation d'un niveau de risque de présence d'une perturbation routière dans une zone de présence déterminée d'un véhicule, du type comportant:
- un dispositif embarqué dans un véhicule comprenant:
   - des moyens de localisation du véhicule, notamment de type GPS,
   - des moyens de signalisation aptes à permettre à l'utilisateur associé au véhicule d'envoyer au serveur, via des moyens de communication à distance, les coordonnées de localisation d'une perturbation rencontrée,
   - des moyens de gestion, notamment de type processeur,
- un serveur distant comprenant :
   - des moyens aptes à assurer la localisation d'une perturbation signalée par le dispositif embarqué à partir des informations communiquées par celui-ci,
   - des moyens de gestion, notamment de type processeur, le dispositif embarqué et le serveur distant comportant des moyens de communication à distance bidirectionnels, caractérisé en ce que :
- le dispositif embarqué comporte des moyens d'interrogation de l'utilisateur associé au véhicule sur la présence d'une perturbation,
- le dispositif embarqué comporte des moyens aptes à permettre à l'utilisateur de répondre à cette interrogation,
- le dispositif embarqué comporte des moyens aptes à communiquer au serveur distant le contenu de la réponse, ou la non réponse de l'utilisateur,
- le serveur distant comporte des moyens d'analyse de cette réponse ou de cette non réponse aptes à générer un paramètre d'indice de fiabilité de l'utilisateur associé au véhicule,
- le dispositif embarqué comporte des moyens aptes à communiquer à l'utilisateur du véhicule, notamment sous forme visuelle et/ou sonore, une information en relation avec un paramètre d'indice de fiabilité du ou des utilisateurs qui sont passés « sur » cette perturbation dans un délai donné.

Préférentiellement, le serveur distant comportera des moyens de stockage des indices de fiabilité des utilisateurs et le dispositif embarqué comportera des moyens aptes à activer l'interrogation sur la présence de la perturbation sitôt après le passage du véhicule « sur » cette dernière.

Par ailleurs, les moyens d'interrogation et les moyens de réponse pourront être de tout type et notamment de type vocal ou visuel.

Le serveur distant pourra comporter des moyens aptes à transmettre au dispositif embarqué le paramètre d'indice de fiabilité de l'utilisateur ayant signalé ou confirmé une perturbation, et/ou le paramètre d'indice de fiabilité moyen de plusieurs utilisateurs ayant signalé ou confirmé une même perturbation.

Avantageusement, le serveur distant comportera des moyens de calcul aptes à déterminer, à partir de l'indice de fiabilité d'un utilisateur, ou à partir de l'indice de fiabilité moyen de plusieurs utilisateurs ayant signalé ou confirmé une même perturbation, une information quant à la fiabilité de l'information de présence d'une perturbation.

Suivant l'invention, le serveur distant comportera une base de données renfermant la localisation de perturbations, dites potentielles, qui existent de façon statistique en une même zone routière déterminée, ainsi que la probabilité de présence en cette localisation de celles-ci ainsi que, éventuellement, à une date et/ou à un instant déterminé ainsi que des moyens dé mesure du temps d'utilisation de celui-ci par un utilisateur sur une période de temps déterminée, et notamment une journée.

Afin de permettre un traitement différé des perturbations signalées, le serveur distant comportera une base de données apte à enregistrer toutes les perturbations signalées par ses utilisateurs pendant ladite période. Il comportera par ailleurs des moyens de calcul aptes à moduler la probabilité de présence d'une perturbation par le nombre des utilisateurs ou par l'indice de fiabilité de ces derniers qui sont passés « sur » cette perturbation dans une période de temps écoulé, par exemple une demi-heure.

Afin d'améliorer la lisibilité de l'information communiquée à l'utilisateur du véhicule, le serveur distant comportera des moyens aptes à générer une information caractéristique de la synthèse des différents paramètres en mesure d'influer sur la probabilité de présence d'une perturbation et éventuellement des moyens aptes à transformer cette information de probabilité de présence sous forme d'au moins un signal. Le dispositif embarqué comportera quant à lui des moyens d'affichage dudit signal sur un écran. Avantageusement, le signal sera constitué d'un signe ou d'un ensemble de signes dont la couleur sera fonction du niveau de la probabilité de présence de la perturbation. Afin d'attirer facilement l'attention de l'utilisateur du véhicule, ladite couleur pourra occuper plus de la moitié de la surface de l'écran d'affichage.

Par ailleurs, le serveur distant comprendra des moyens aptes à déterminer le caractère répétitif de perturbations signalées et à calculer pour un lieu et un instant donnés la probabilité de présence de ces perturbations dites « potentielles » et comprendra éventuellement des moyens permettant de les moduler, notamment en prenant en compte le nombre de véhicules qui sont passés sur une perturbation potentielle sans la signaler et l'indice de fiabilité des utilisateurs concernés. A cet effet, le serveur distant comportera des moyens aptes à compter le nombre de ces véhicules.

Suivant l'invention, l'indice de fiabilité des utilisateurs pourra être constitué d'une moyenne arithmétique des indices de fiabilité des utilisateurs concernés.

Par ailleurs, l'indice de fiabilité d'un utilisateur pourra être fonction d'un paramètre proportionnel au temps d'utilisation du système par celui-ci et/ou d'un paramètre proportionnel à son taux de participation et/ou à son taux de confirmation, pendant une période de temps donné.

La présente invention a également pour objet un dispositif embarqué dans un véhicule, destiné à communiquer avec un serveur distant et comportant des moyens de localisation du véhicule, des moyens de communication avec le serveur distant, et des moyens aptes à transmettre à l'utilisateur du véhicule des informations en provenance du serveur distant relatives à la présence de perturbations routières, caractérisé en ce qu'il comporte :
- des moyens d'interrogation de l'utilisateur associé au véhicule sur la présence d'une perturbation,
- des moyens de réponse à cette interrogation,
- des moyens aptes à communiquer au serveur distant des signaux représentatifs du contenu de la réponse ou de la non réponse de l'utilisateur,
- des moyens aptes à fournir à l'utilisateur du véhicule des informations en provenance du serveur distant en relation avec un indice de fiabilité d'un utilisateur ayant signalé ou confirmé la présence d'une perturbation et/ou un indice de fiabilité moyen de plusieurs utilisateurs ayant signalé ou confirmé la présence d'une même perturbation.

Le dispositif embarqué comportera avantageusement des moyens aptes à activer l'interrogation de la présence d'une perturbation sitôt après le passage du véhicule « sur » cette dernière. Ces moyens d'interrogation ainsi que les moyens de réponse pourront être de type vocal et/ou de type visuel.

Par ailleurs, le dispositif embarqué pourra comporter des moyens aptes à informer l'utilisateur du véhicule de façon visuelle et/ou sonore de la probabilité de présence d'une perturbation.

Préférentiellement, l'information pourra être délivrée à l'utilisateur sur des moyens d'affichage sous la forme d'un signe ou d'un ensemble de signes dont la couleur pourra être fonction du niveau de la probabilité de présence de la perturbation. Ces moyens d'affichage pourront être constitués d'un écran et ladite couleur pourra occuper plus de la moitié de la surface de celui-ci.

On décrira ci-après, à titre d'exemple non limitatif, une forme d'exécution de la présente invention, en référence au dessin annexé sur lequel :
- la figure 1 est une vue schématique montrant la constitution d'un système suivant l'invention,
- la figure 2 est un dessin schématique montrant des voies de circulation comportant des perturbations sur lesquelles sont représentés des véhicules gérés par un système suivant l'invention,
- les figures 3 à 8 sont des algorithmes figurant les différentes étapes de la mise en oeuvre du système suivant l'invention.

Le système suivant l'invention qui est représenté de façon schématique sur la figure 1 comprend essentiellement un serveur distant 1 et un dispositif embarqué 3 sur un véhicule.

Le serveur 1 comporte deux ensembles de bases de données, à savoir un ensemble dit « statistique » et un ensemble dit « en temps réel ».

L'ensemble de type statistique comprend d'une part une base de données 5, dite « base Perturbations » dans laquelle ont été stockées les coordonnées des diverses perturbations existant sur le réseau routier qui sont de type permanent ou quasi-permanent, telles que par exemple les bouchons, les radars fixes ou les zones en travaux ou les zones dans lesquelles des accidents se sont produits récemment.

L'ensemble de type statistique comprend d'autre part une base de données 7, dite « base Utilisateurs » qui renferme des données de type statistique sur les utilisateurs de véhicules équipés d'un système suivant l'invention. Par ailleurs, la présente invention se proposant de prendre en compte le degré de pertinence des informations signalées au système par les utilisateurs, et ceci afin d'éviter que celui-ci ne prenne en considération des informations fantaisistes, que ces dernières le soient de façon volontaire ou involontaire, la base de données 7, qui est mise à jour périodiquement en traitement différé et notamment une fois par jour, et particulièrement la nuit, renferme un indice IF représentatif de la fiabilité des informations renvoyées par chacun des utilisateurs. Cet indice de fiabilité IF est établi par un processeur tout au long de l'utilisation du système, en fonction du comportement de l'utilisateur notamment lorsque ce dernier se trouve en présence d'une perturbation, ainsi que décrit ci-après.

L'ensemble de type statistique comprend également une base de données 8 dite « base Géographique » qui permet de localiser les véhicules sur les axes routiers ainsi que les diverses perturbations, à partir de leurs coordonnées en latitude L et en longitude l.

L'ensemble de type en temps réel comprend deux bases de données, à savoir une base de données 9 dite « base Localisation véhicules » dans laquelle est maintenue à jour la localisation de l'ensemble des véhicules mettant en oeuvre le système suivant l'invention, et une base de données 11 dite « basé Perturbations signalées » dans laquelle est stockée en temps réel la localisation des perturbations détectées par les utilisateurs et signalées par ces derniers au serveur 1 par des moyens de communication à distance ainsi qu'expliqué ci-après.

Les bases statistique et en temps réel sont gérées par un processeur 13 auquel sont associés des moyens de filtrage 14 des informations qui sont reçues des diverses dispositifs, embarqués 3 sur les véhicules mettant en oeuvre le système suivant l'invention.

La base 9 « Localisation véhicules » maintient à jour en temps réel la localisation, c'est-à-dire la latitude et la longitude de chacun des véhicules mettant en oeuvre le système ainsi que leur positionnement sur les voies de circulation après que le processeur 13 ait consulté la base de données 8 « Géographie ». Ces données ainsi que le trajet effectué par le véhicule dans un segment routier S donné et dans une dernière période de temps écoulé déterminée T sont périodiquement adressées par le dispositif embarqué 3 au serveur distant 1. Cette période de temps T peut par exemple être de l'ordre d'une demi-heure.

Cette base de donnée est associée à des moyens de calcul du processeur 13 qui déterminent la voie A sur laquelle se déplace chacun des véhicules, le segment S de cette voie sur lequel se trouve le véhicule pendant ladite période de temps T, l'identité I du dispositif embarqué du véhicule, et l'heure H de passage du véhicule V dans le segment de voie S. On notera que, suivant l'invention, un segment S de voie, est constitué d'un tronçon pris sur la même voie par exemple entre deux limitations de vitesse différentes.

Le processeur 13 est ainsi en mesure de déterminer combien de véhicules n et quels véhicules V₁, V₂, ... Vₙ sont passés par un lieu appartenant au segment S déterminé au cours de ladite dernière période de temps T et dans quelle direction D ces véhicules sont passés.

La seconde base de données en temps réel 11 dite «base Perturbations signalées » comporte des moyens aptes à stocker les perturbations P₁, P₂, ... Pₙ qui sont signalées par les utilisateurs et à les classer en plusieurs catégories étant entendu qu'au cours du temps une perturbation a la possibilité d'évoluer d'une catégorie à une autre. Le processeur 13 est ainsi en mesure de gérer deux catégories principales de perturbations, à savoir des perturbations de type réel et des perturbations de type potentiel. Il fait ainsi appel aux catégories suivantes :

### a) Perturbations de type réel :

- perturbations en attente de confirmation: il s'agit de perturbations qui ont été signalées par un ou plusieurs utilisateurs dont l'indice de fiabilité IF n'est pas suffisant et qui sont conservées dans l'attente d'une confirmation. Ces perturbations ne sont pas prises en compte par le processeur,
- perturbations actives: il s'agit de perturbations signalées par un ou plusieurs utilisateurs et dont la présence a été confirmée. Ces perturbations sont destinées à être communiquées aux utilisateurs des véhicules et sont en conséquences prises en charge par le processeur ainsi qu'expliqué ci-après,
- perturbations désactivées : il s'agit de perturbations qui ont été actives et qui, suite à une intervention d'utilisateurs sont devenues inactives,

### b) Perturbations de type potentiel :

Ce sont des perturbations qui, a priori, ne sont pas certaines, mais qui dépendent d'éléments extérieurs plus ou moins fortuits. Par exemple, dans une zone déterminée on sait que les conditions climatiques font que l'on trouve souvent du brouillard, ou du verglas, par exemple en une période donnée de l'année on sait que celui-ci se produit 3 jours sur 10. On aura ainsi pour cette période de l'année 30% de chances d'avoir cette perturbation dans cette zone. Sa probabilité de présence P sera ainsi de 30%.

La base de données 11 « base Perturbations signalées » est associée à des moyens de calcul du processeur 13 qui ont pour fonction de gérer la sauvegarde des données renvoyées en temps réel par les utilisateurs.

Ainsi que représenté sur la figure 1 chacun des dispositifs embarqués 3 est essentiellement constitué d'un processeur 15 dont le rôle est de gérer des moyens de positionnement, notamment constitués d'un récepteur GPS 19, une mémoire RAM 17, et des moyens de communication à distance, notamment constitués d'un modem GPRS, qui permettent le dialogue avec le serveur distant 1.

Le dispositif embarqué 3 comporte également des moyens d'adressage constitués notamment d'une série de boutons 24 qui peuvent être regroupés de façon à former un clavier 23a, au moyen desquels l'utilisateur d'un véhicule envoie des informations et des instructions au serveur distant 1 via un modem 21 et un réseau GPRS 4. Ces moyens d'adressage peuvent également être de type vocal et être constitués d'un micro 23b.

Le dispositif embarqué 3 comporte également des moyens permettant à l'utilisateur de recevoir des informations du serveur distant 1. Ces informations qui sont gérées par le processeur 15 peuvent être délivrées de façon visuelle sur un afficheur 25a et/ou de façon sonore au moyen d'un haut-parleur 25b.

Plus précisément, ainsi que représenté sur l'algorithme de la figure 3, le récepteur GPS 19 de chacun des dispositifs embarqués détermine en temps réel la localisation du véhicule sur lequel il est installé, c'ést-à-dire la position, le cap et la vitesse de celui-ci et transmet régulièrement, par exemple toutes les minutes, ces informations au serveur distant 1 par le modem GPS 21.

A réception, ainsi que représenté sur l'algorithme de la figure 4, le serveur distant 1 identifie la voie routière A sur laquelle se trouve le véhicule V, par comparaison entre la localisation faite par le système embarqué et les informations contenues dans la base de données 8 « base Géographique » et définit le segment de voie S sur lequel se trouve le véhicule. Le serveur distant 1 détermine également la direction D du trajet effectué par le véhicule V sur le segment S.

Le serveur distant 1 recherche ensuite, sur la voie routière localisée A ainsi que sur les voies A₁, A₂, ...Aₙ en relation avec celle-ci, (à savoir les voies A₁ et A₂ sur la figure 2) les perturbations P₁, P₂, ... Pₙ susceptibles d'exister dans un rayon de surveillance R déterminé, par exemple de l'ordre de 20 km autour de la position du véhicule V (à savoir les perturbations P₁ et P₂ sur la figure 2, P₁ étant par exemple une nouvelle limitation de vitesse et P₂ étant par exemple un banc de brouillard). Il transmet alors au véhicule V, via ses moyens de communication 20 et le modem GPRS 21 de ce dernier, au travers du réseau de téléphonie mobile, des informations et notamment :
- la localisation des perturbations détectées P1 et P2 qui se trouvent dans le rayon de surveillance R et la nature de celles-ci qui sont contenues dans les bases de données 5 « base Perturbations » et 11 « Perturbations signalées » ,
- les consignes éventuellement associées à ces perturbations,
- l'indice de fiabilité IF des utilisateurs du système qui sont précédemment passés « sur » ces perturbations, dans le délai de temps défini T, notamment de l'ordre de 30 minutes (à savoir dans le cas présent les véhicules V₁, V₂, V₃, V₄) et le nombre de ces derniers,
- la probabilité contenue dans la base de données 5 « base Perturbations » concernant les perturbations potentielles. Il signalera notamment la perturbation P2 en supposant que celle-ci est constituée par du brouillard qui se manifeste à cette heure-ci en cette saison un jour sur trois soit une probabilité de 30%,

A réception, ainsi que représenté sur la figure 5, le dispositif embarqué 3 du véhicule V stocke toutes ces informations dans sa mémoire RAM 17 afin quelles puissent être exploitées plus tard par son processeur 15 lorsque le véhicule V sera à une distance d'alerte r d'une perturbation.

Le processeur fait une distinction en ce qui concerne la gestion des perturbations de type réel et la gestion des perturbations de type potentiel telles que définies précédemment.

### a) Gestion des perturbations de type réel :

Si le véhicule V se rapproche à une distance d'alerte r d'une perturbation stockée dans sa mémoire RAM 17, notamment de l'ordre de 500 m, le processeur 15 commande à ses moyens d'information, tels que l'afficheur 25a et/ou le haut-parleur 25b, de fournir les informations suivantes :
- la nature de la perturbation : accident, embouteillage, radar fixe ou mobile, verglas, brouillard, etc ... ,
- une consigne en rapport avec cette perturbation,
- l'heure de la dernière observation,
- le nombre n des utilisateurs V₁, V₂, ... Vₙ qui sont passés « sur » ladite perturbation (à savoir quatre véhicules dans l'exemple de la figure 2 soit les véhicules V₁, V₂, V₃, V₄),
- l'indice de fiabilité moyen Iₘ des utilisateurs qui sont passés « sur » cette perturbation.

Une fois que le récepteur GPS 19 du dispositif embarqué 3 localise la position du véhicule V sur lequel il est installé après la position de la perturbation concernée, le processeur 15 génère un message sur l'afficheur 25b du type « PERTURBATION TOUJOURS PRESENTE ? » et propose à l'utilisateur un choix en OUI/NON pendant une durée prédéfinie, notamment de l'ordre de 15 secondes. Le processeur 15 remonte la réponse, ou la non réponse, vers le serveur distant 1 où elle sera utilisée ultérieurement, en traitement différé, par le processeur 13 pour mettre à jour l'indice de fiabilité qui est attribué à chaque utilisateur du système suivant l'invention et qui est stocké dans la base de données 7 « base Utilisateur » et qui évolue au cours du temps d'utilisation et ceci en fonction du comportement de cet utilisateur vis-à-vis du système.

A réception, ainsi que représenté sur l'algorithme de la figure 6, le processeur 13 met d'abord en mémoire dans la base de données 11 « base Perturbations signalées » la réponse reçue de l'utilisateur, ou la non réponse de celui-ci, puis il consulte la base de données 7 « base Utilisateurs » pour en extraire l'indice de fiabilité IF de l'utilisateur associé au véhicule V. Si celui-ci a un indice de fiabilité IF supérieur à un indice de seuil Iₛ , il prend en compte l'information envoyée par l'utilisateur, si bien que si ce dernier a infirmé la présence de la perturbation, le processeur désactive cette dernière dans la base 11 « base Perturbations signalées» et un nouveau véhicule se présentant sur le même segment de voie S ne se verra plus signifier cette perturbation. Si au contraire l'utilisateur du véhicule V confirme la perturbation celle-ci est laissée comme active.

Si par contre l'indice de fiabilité IF de l'utilisateur se situe au-dessous de l'indice de seuil Iₛ, le processeur met l'information en attente jusqu'à ce qu'un nouvel utilisateur vienne confirmer l'information du premier. Si ce nouvel utilisateur confirme l'information du premier et si la somme de leurs indices de fiabilité respectifs dépasse le seuil de fiabilité Is, alors l'information est confirmée et la perturbation est déclarée comme non active.

Si l'utilisateur ne répond pas à la question cela signifie qu'il ne souhaite pas participer pleinement au système et cette non réponse est prise en compte par le processeur 13 et mise en mémoire dans la base de données 11 de façon que, lors du traitement différé périodique des différentes informations remontées vers le serveur distant au cours d'une période de temps, par exemple une journée, elle puisse être prise en compte par le processeur pour diminuer l'indice de fiabilité IF de l'utilisateur concerné.

### b) Gestion des perturbations de type potentiel:

On rappellera qu'une perturbation dite potentielle est une perturbation dont on a constaté la présence à plusieurs reprises à un certain endroit à une certaine date et à une certaine heure. Il y a donc une probabilité P qu'un utilisateur qui se trouve en cet endroit au même instant la rencontre également.

Le processeur du dispositif suivant l'invention dispose de moyens de filtrage 14 qui sont destinés à moduler cette probabilité en fonction d'une part du nombre d'utilisateurs nₚ qui adhèrent au présent système et qui sont passés « sur » la perturbation dans un passé récent, de l'ordre par exemple de la dernière demi-heure, et qui ne l'ont pas signalée, et d'autre part de l'indice de fiabilité IF de ces utilisateurs. Préférentiellement, les moyens de filtrage 14 établissent une moyenne arithmétique IFₘ des différents indices de fiabilité IF des utilisateurs concernés et l'on a : $Indice de fiabilité moyen : {IF}_{m} = Σ ⁢ \left({IF}_{1}+{IF}_{2}+…{IF}_{n}\right) / {n}_{p}$

Suivant l'invention, le processeur considère que la probabilité réelle Pᵣ de rencontrer une perturbation potentielle est égale à la probabilité de présence P de celle-ci divisée par le nombre d'utilisateurs nₚ qui sont passés « sur » la perturbation dans un passé récent sans la signaler divisée par l'indice de fiabilité moyen de ces utilisateurs. On a ainsi : ${P}_{r} = P / S ⁢ \left(1+{n}_{p} X {IF}_{m}\right)$

Où α représente un coefficient d'ajustement dont la valeur sera déterminée par l'expérience, notamment par une méthode de type itérative.

Ainsi que montré sur l'algorithme de la figure 5, si le processeur 15 du dispositif embarqué 3 détecte en consultant sa mémoire RAM 17 qu'une perturbation potentielle existe à l'intérieur de la distance d'alerte r devant le véhicule V, il procède alors au calcul de l'indice de fiabilité moyen IFₘ puis au calcul de la probabilité réelle Pᵣ ainsi qu'expliqué précédemment. Enfin le processeur procède à l'affichage sur l'afficheur 25a et/ou au moyen du haut-parleur 25b des informations suivantes :
- nature de la perturbation : accident, embouteillage, radar fixe ou mobile,
- localisation de la perturbation
- consigne en rapport avec cette perturbation,
- probabilité Pᵣ de rencontrer la perturbation lorsqu'il s'agit d'une perturbation potentielle,
- indice de fiabilité moyen IFₘ, des utilisateurs concernés.

Suivant l'invention, les données en temps réel proviennent des utilisateurs qui, au cours de leur trajets, signalent les perturbations qu'ils sont amenés à rencontrer. Ainsi, comme représenté sur l'algorithme de la figure 7, lorsqu'un utilisateur rencontre une perturbation, il actionne alors un bouton 24 appartenant aux moyens de signalisation, ce qui a pour effet d'envoyer un signal via le modem GPRS 21 au serveur distant 1. Ce signal comporte plusieurs composantes, à savoir une composante propre à la perturbation, une composante propre à sa localisation et une composante d'identification qui permet au processeur 13 de savoir de quel utilisateur l'information provient.

Le processeur 13 sauvegarde d'abord ces informations dans la base 11 « base Perturbations Signalées », puis consulte la base de données 7 « base Utilisateurs » afin de connaître l'indice de fiabilité IF associé à l'utilisateur ayant émis le signal.

Si cet indice de fiabilité est supérieur à la valeur seuil Iₛ, alors le processeur 13 prend en compte l'information de perturbation qui lui a été transmise et la stocke en mémoire dans la base de données 11 « base Perturbations signalées » où elle est classée dans la catégorie des perturbations « actives », si bien que cette information sera communiquée à tout utilisateur d'un véhicule entrant dans le rayon de surveillance R de la voie A où elle a été constatée.

Si l'indice de fiabilité de l'utilisateur ayant signalé la perturbation est inférieur au seuil Iₛ, alors le processeur 13 classe l'information dans la base de données 11 « base Perturbations signalées » dans la catégorie « en attente de confirmation », et attend une confirmation d'un autre utilisateur afin de voir si les indices de fiabilité en attente ont un niveau suffisant pour faire passer l'information dans la catégorie « active ».

Dans une variante de mise en oeuvre de la présente invention, l'utilisateur dispose de la possibilité de paramétrer les conditions suivant lesquelles il souhaite être alerté des perturbations de type potentiel.

Dans un mode de mise en oeuvre de la présente invention, la mise à jour des indices de fiabilité des utilisateurs du système se fera préférentiellement de façon périodique en temps différé préférentiellement une fois par jour et notamment la nuit.

On a représenté sur l'algorithme de la figure 8 les diverses opérations qui sont menées en temps différé par le serveur à distance et plus spécifiquement par son processeur 13.

Tout d'abord celui-ci extrait de la base de données 11 « base Perturbations signalées » les données qui ont été stockées pendant la dernière période de temps de référence, notamment le dernier mois, puis procède à un tri de celles-ci par utilisateur. Ensuite, pour chacun de ceux-ci, le processeur met à jour le temps d'utilisation du système et le stocke dans la base de données 7 « base Utilisateurs ». Ensuite, si l'utilisateur à signalé des perturbations existantes et/ou a rencontré des perturbations, le processeur met à jour dans la base de données 7 « base Utilisateurs », le taux de participation de l'utilisateur ainsi que son taux de confirmations de perturbations qu'il a rencontrées.

Une fois la mise à jour de ces trois paramètres réalisée, l'indice de fiabilité IF de cet utilisateur est calculé et mis à jour au moyen de la formule : $IF = \left(α x temps utilisation\right) + \left(β x taux de participation\right) + \left(γ x taux de confirmation\right)$
où α, ß, et γ sont des paramètres d'ajustement basés sur l'expérience et qui viennent pondérer lés paramètres entre eux.

Le processeur procède ainsi pour chacun des utilisateurs ayant utilisé le système suivant l'invention dans la période de temps du mois.

## Revendications

1. Système de signalisation d'un niveau de risque de présence d'une perturbation routière dans une zone de présence déterminée d'un véhicule, du type comportant:
- un dispositif embarqué (3) dans un véhicule (V) comprenant :
des moyens (19) de localisation du véhicule, notamment de type GPS,
des moyens (23a, 23b) de signalisation aptes à permettre à l'utilisateur associé au véhicule (V) d'envoyer au serveur (1), via des moyens de communication à distance (21), les coordonnées (L,1) de localisation d'une perturbation rencontrée,
des moyens de gestion (13), notamment de type processeur,
- un serveur distant (1) comprenant:
des moyens aptes à assurer la localisation d'une perturbation signalée par le dispositif embarqué (3) à partir des informations communiquées par celui-ci,
des moyens de gestion (15), notamment de type processeur,
le dispositif embarqué (3) et le serveur distant (1) comportant des moyens de communication à distance bidirectionnels (21, 20),
**caractérisé en ce que**:
- le dispositif embarqué (3) comporte des moyens d'interrogation (25a, 25b) de l'utilisateur associé au véhicule (V) sur la présence d'une perturbation,
- le dispositif embarqué (3) comporte des moyens de réponse (23a, 23b) aptes à permettre à l'utilisateur de répondre à cette interrogation,
- le dispositif embarqué (3) comporte des moyens aptes à communiquer au serveur distant (1) le contenu de la réponse, ou la non réponse de l'utilisateur,
- le serveur distant (1) comporte des moyens d'analyse (13, 14) de cette réponse ou de cette non réponse aptes à générer un indice de fiabilité (IF) de l'utilisateur associé au véhicule (V),
- le dispositif embarqué (3) comporte des moyens aptes à communiquer a l'utilisateur du véhicule, notamment sous forme visuelle (25a) et/ou sonore (25b), une information en relation avec un paramètre d'indice de fiabilité (I F) du ou des utilisateurs qui sont passés « sur » cette perturbation dans un délai donné (t).

2. Système suivant la revendication 1, **caractérisé en ce que** le serveur distant (1) comporte des moyens de stockage (7) des indices de fiabilité (I F) des utilisateurs.

3. Système suivant l'une des revendications 1 ou 2, **caractérisé en ce que** le dispositif embarqué (3) comporte des moyens aptes à activer l'interrogation sur la présence de la perturbation sitôt après le passage du véhicule « sur » cette dernière.

4. Système suivant l'une des revendications 1 à 3, **caractérisé en ce que** les moyens d'interrogation (25b) sont de type vocal.

5. Système suivant l'une des revendications précédentes, **caractérisé en ce que** les moyens d'interrogation (25a) sont de type visuel.

6. Système suivant l'une des revendications précédentes, **caractérisé en ce que** les moyens de réponse (23b) sont de type vocal.

7. Système suivant l'une des revendications précédentes, **caractérisé en ce que** les moyens de réponse (23a) comprennent au moins un bouton de commande (24).

8. Système suivant l'une des revendications précédentes, **caractérisé en ce que** le serveur distant (1) comporte des moyens (20) aptes à transmettre au dispositif embarqué (3) l'indice de fiabilité (IF) de l'utilisateur ayant signalé ou confirmé une perturbation, et/ou l'indice de fiabilité moyen (IFₘ) de plusieurs utilisateurs ayant signalé ou confirmé une même perturbation.

9. Système suivant l'une des revendications précédentes, **caractérisé en ce que** le serveur distant (1) comporte des moyens de calcul (13) aptes à déterminer, à partir de l'indice de fiabilité (IF) d'un utilisateur, ou à partir de l'indice de fiabilité moyen (IFₘ) de plusieurs utilisateurs, ayant signalé ou confirmé une même perturbation, une information quant à la fiabilité de l'information de présence d'une perturbation.

10. Système suivant l'une des revendications précédentes, **caractérisé en ce que** le serveur distant (1) comporte une base de données (5) renfermant la localisation de perturbations, dites potentielles, qui existent de façon statistique en une même zone routière déterminée, ainsi que la probabilité de présence en cette localisation de celles-ci ainsi que, éventuellement, à une date et/ou à un instant déterminé.

11. Système suivant l'une des revendications précédentes, **caractérisé en ce que** le serveur distant (1) comporte des moyens de mesure du temps d'utilisation de celui-ci par un utilisateur.

12. Système suivant la revendication 11, **caractérisé en ce que** la mesure du temps d'utilisation s'effectue sur une période de temps (T) déterminée, notamment une journée ou un mois.

13. Système suivant la revendication 12, **caractérisé en ce qu'**il comporte une base de données (11) apte à enregistrer toutes les perturbations signalées par ses utilisateurs pendant ladite période de temps (T).

14. Système suivant la revendication précédente, **caractérisé en ce que** le serveur distant (1) comporte des moyens de calcul (14) aptes à moduler la probabilité de présence (P) d'une perturbation par le nombre (n) des utilisateurs et/ou par l'indice de fiabilité de ces derniers qui sont passés « sur » cette perturbation dans une période de temps écoulé, par exemple une demi-heure.

15. Système suivant la revendication 14, **caractérisé en ce que** le serveur distant (1) comporte des moyens aptes à générer une information caractéristique de la synthèse des différents paramètres en mesure d'influer sur la probabilité (P) de présence d'une perturbation.

16. Système suivant la revendication 15, **caractérisé en ce que** le serveur distant (1) comporte des moyens aptes à transformer cette information de probabilité de présence (P) sous forme d'au moins un signal.

17. Système suivant la revendication 16, **caractérisé en ce que** le dispositif embarqué (3) comporte des moyens d'affichage dudit signal sur un écran (25a).

18. Système suivant l'une des revendications précédentes, **caractérisé en ce que** le serveur distant (1) comprend des moyens aptes à déterminer le caractère répétitif de perturbations signalées et à calculer pour un lieu et un instant donné la probabilité de présence (P) de ces perturbations dites « potentielles ».

19. Système suivant la revendication 18, **caractérisé en ce que** le serveur distant (1) comprend des moyens aptes à moduler la probabilité de présence (P) des perturbations potentielles.

20. Système suivant l'une des revendications 18 ou 19, **caractérisé en ce que** le serveur distant (1) comporte des moyens aptes à compter le nombre (nₚ) de véhicules qui sont passés sur une perturbation potentielle sans la signaler.

21. Système suivant l'une des revendications 19 ou 20, **caractérisé en ce que** les moyens aptes à moduler la probabilité de présence (P) des perturbations potentielles prennent en compte ledit nombre (nₚ) de véhicules et l'indice de fiabilité (IF) des utilisateurs.

22. Système suivant la revendication 21, **caractérisé en ce que** l'indice de fiabilité des utilisateurs (IFₘ) est constitué d'une moyenne arithmétique des indices de fiabilité (IF) des utilisateurs.

23. Système suivant l'une des revendications précédentes, **caractérisé en ce que** l'indice de fiabilité (IF) d'un utilisateur est fonction d'un paramètre proportionnel au temps d'utilisation du système par cet utilisateur pendant une période de temps (T) donné.

24. Système suivant l'une des revendications précédentes, **caractérisé en ce que** l'indice de fiabilité (IF) d'un utilisateur est fonction d'un paramètre proportionnel au taux de participation par cet utilisateur pendant une période de temps (T) donné.

25. Système suivant l'une des revendications précédentes, **caractérisé en ce que** l'indice de fiabilité (IF) d'un utilisateur est fonction d'un paramètre proportionnel au taux de confirmation par cet utilisateur pendant une période de temps (T) donné.

26. Dispositif embarqué (3) dans un véhicule, destiné à communiquer avec un serveur distant (1) et comportant des moyens (19) de localisation du véhicule, des moyens de communication (21) avec le serveur distant (1), et des moyens aptes à transmettre à l'utilisateur du véhicule des informations en provenance du serveur distant relatives à la présence de perturbations routières, **caractérisé en ce qu'** il comporte :
- des moyens d'interrogation (25a, 25b) de l'utilisateur associé au véhicule (V) sur la présence d'une perturbation,
- des moyens de réponse (23a, 24, 23b) à cette interrogation,
- des moyens aptes à communiquer au serveur distant (1) des signaux représentatifs du contenu de la réponse ou de la non réponse de l'utilisateur,
- des moyens (25a, 25b) aptes à fournir à l'utilisateur du véhicule des informations en provenance du serveur distant (1) en relation avec un indice de fiabilité d'un utilisateur ayant signalé ou confirmé la présence d'une perturbation et/ou un indice de fiabilité moyen (IFₘ) de plusieurs utilisateurs ayant signalé ou confirmé la présence d'une même perturbation.

27. Dispositif embarqué suivant la revendication 26, **caractérisé en ce qu'**il comporte des moyens aptes à activer l'interrogation de la présence d'une perturbation sitôt après le passage du véhicule « sur » cette dernière.

28. Dispositif embarqué suivant l'une des revendications 26 ou 27, **caractérisé en ce que** les moyens d'interrogation sont de type vocal (25b).

29. Dispositif embarqué suivant l'une des revendications 26 à 28, **caractérisé en ce que** les moyens d'interrogation (25a) sont de type visuel.

30. Dispositif embarqué suivant l'une des revendications 26 à 29, **caractérisé en ce que** les moyens de réponse (23b) sont de type vocal.

31. Dispositif embarqué suivant l'une des revendications 26 à 30, **caractérisé en ce que** les moyens de réponse (23a) comprennent au moins un bouton de commande (24).

32. Dispositif embarqué suivant l'une des revendications 26 à 31, **caractérisé en ce qu'**il comporte des moyens aptes à informer l'utilisateur du véhicule de façon visuelle et/ou sonore de la probabilité de présence d'une perturbation.

## Patentansprüche

1. Meldesystem einer Risikos des Vorhandenseins einer Verkehrsstörung in einem bestimmten Präsenzbereich eines Fahrzeugs, von der Art, die aufweist:
- eine Bordvorrichtung (3) in einem Fahrzeug (V), die enthält:
Einrichtungen (19) zur Ortung des Fahrzeugs, insbesondere von der Art GPS,
Meldeeinrichtungen (23a, 23b), die es dem dem Fahrzeug (V) zugeordneten Benutzer erlauben, über Fernkommunikationseinrichtungen (21) die Ortungskoordinaten (L,I) einer angetroffenen Störung an den Server (1, zu senden,
Verwaltungseinrichtungen (13), insbesondere von der Art Prozessor,
- einen Remote-Server (1), der enthält:
Einrichtungen, die fähig sind, die Ortung einer von der Bordvorrichtung (3) gemeldeten Störung ausgehend von den durch diese übermittelten Informationen zu gewährleisten,
Verwaltungseinrichtungen (15), insbesondere von der Art Prozessor,
wobei die Bordvorrichtung (3) und der Remote-Server (1) bidirektionale Fernkommunikationseinrichtungen (21, 20) aufweisen,
**dadurch gekennzeichnet, dass**:
- die Bordvorrichtung (3) Befragungseinrichtungen (25a, 25b) des dem Fahrzeug (V) zugeordneten Benutzers über das Vorhandensein einer Störung aufweist,
- die Bordvorrichtung (3) Antworteinrichtungen (23a, 23b) aufweist, die fähig sind, es dem Benutzer zu erlauben, auf diese Befragung zu antworten,
- die Bordvorrichtung (3) Einrichtungen aufweist, die fähig sind, dem Remote-Server (1) den Inhalt der Antwort oder die Nicht-Antwort des Benutzers zu übermitteln,
- der Remote-Server (1) Einrichtungen zur Analyse (13, 14) dieser Antwort oder dieser Nicht-Antwort aufweist, die fähig sind, einen Zuverlässigkeitsindex (IF) des dem Fahrzeug (V) zugeordneten Benutzers zu generieren,
- die Bordvorrichtung (3) Einrichtungen aufweist, die fähig sind, dem Benutzer des Fahrzeugs, insbesondere visuell (25a) und/oder akustisch (25b), eine Information im Zusammenhang mit einem Zuverlässigkeitsindexparameter (IF) des oder der Benutzer, die in einem gegebenen Zeitraum (t) «durch» diese Störung gefahren sind, zu übermitteln.

2. System nach Anspruch 1, **dadurch gekennzeichnet, dass** der Remote-Server (1) Speichereinrichtungen (7) der Zuverlässigkeitsindices (1F) der Benutzer aufweist.

3. System nach einem der Ansprüche 1 oder 2, **dadurch gekennzeichnet, dass** die Bordvorrichtung (3) Einrichtungen aufweist, die fähig sind, die Befragung über das Vorhandensein der Störung direkt nach dem Fahren des Fahrzeugs «durch» diese letztere zu aktivieren.

4. System nach einem der Ansprüche 1 bis 3, **dadurch gekennzeichnet, dass** die Befragungseinrichtungen (25b) vom Sprachtyp sind.

5. System nach einem der vorhergehenden Ansprüche, **dadurch gekennzeichnet, dass** die Befragungseinrichtungen (25a) vom visuellen Typ sind.

6. System nach einem der vorhergehenden Ansprüche, **dadurch gekennzeichnet, dass** die Antworteinrichtungen (23b) vom Sprachtyp sind.

7. System nach einem der vorhergehenden Ansprüche, **dadurch gekennzeichnet, dass** die Antworteinrichtungen (23a) mindestens einen Steuerknopf (24) enthalten.

8. System nach einem der vorhergehenden Ansprüche, **dadurch gekennzeichnet, dass** der Remote-Server (1) Einrichtungen (20) aufweist, die fähig sind, den Zuverlässigkeitsindex (IF) des Benutzers, der eine Störung gemeldet oder bestätigt hat, und/oder den mittleren Zuverlässigkeitsindex (IFₘ) mehrerer Benutzer an die Bordvorrichtung (3) zu übertragen, die die gleiche Störung gemeldet oder bestätigt haben.

9. System nach einem der vorhergehenden Ansprüche, **dadurch gekennzeichnet, dass** der Remote-Server (1) Recheneinrichtungen (13) aufweist, die fähig sind, ausgehend vom Zuverlässigkeitsindex (IF) eines Benutzers oder ausgehend vom mittleren Zuverlässigkeitsindex (IFₘ) mehrerer Benutzer, die die gleiche Störung gemeldet oder bestätigt haben, eine Information bezüglich der Zuverlässigkeit der Vorhandenseinsinformation einer Störung zu bestimmen.

10. System nach einem der vorhergehenden Ansprüche, **dadurch gekennzeichnet, dass** der Remote-Server (1) eine Datenbank (5) aufweist, die den Ort sogenannter potentieller Störungen, die statistisch im gleichen bestimmten Verkehrsbereich existieren, sowie die Wahrscheinlichkeit von deren Vorhandensein an diesem Ort sowie ggf. zu einem bestimmten Datum und/oder Zeitpunkt enthält.

11. System nach einem der vorhergehenden Ansprüche, **dadurch gekennzeichnet, dass** der Remote-Server (1) Einrichtungen zur Messung seiner Benutzungszeit durch einen Benutzer aufweist.

12. System nach Anspruch 11, **dadurch gekennzeichnet, dass** die Messung der Benutzungszeit über einen bestimmten Zeitraum (T) erfolgt, insbesondere einen Tag oder einen Monat.

13. System nach Anspruch 12, **dadurch gekennzeichnet, dass** es eine Datenbank (11) aufweist, die fähig ist, alle von seinen Benutzern während des Zeitraums (T) gemeldeten Störungen zu speichern.

14. System nach dem vorhergehenden Anspruch, **dadurch gekennzeichnet, dass** der Remote-Server (1) Recheneinrichtungen (14) aufweist, die fähig sind, die Vorhandenseinswahrscheinlichkeit (P) einer Störung durch die Anzahl (n) der Benutzer und/oder durch den Zuverlässigkeitsindex dieser letzteren, die «durch» diese Störung in einem abgelaufenen Zeitraum, zum Beispiel eine halbe Stunde, gefahren sind, zu modulieren.

15. System nach Anspruch 14, **dadurch gekennzeichnet, dass** der Remote-Server (1) Einrichtungen aufweist, die fähig sind, eine für die Synthese der verschiedenen Parameter, die die Vorhandenseinswahrscheinlichkeit (P) einer Störung beeinflussen können, charakteristische Information zu generieren.

16. System nach Anspruch 15, **dadurch gekennzeichnet, dass** der Remote-Server (1) Einrichtungen aufweist, die fähig sind, diese Vorhandenseinswahrscheinlichkeitsinformation (P) in Form mindestens eines Signals umzuwandeln.

17. System nach Anspruch 16, **dadurch gekennzeichnet, dass** die Bordvorrichtung (3) Anzeigeeinrichtungen des Signals auf einem Bildschirm (25a) aufweist.

18. System nach einem der vorhergehenden Ansprüche, **dadurch gekennzeichnet, dass** der Remote-Server (1) Einrichtungen enthält, die fähig sind, den Wiederholungscharakter von gemeldeten Störungen zu bestimmen und für einen gegebenen Standort und Zeitpunkt die Vorhandenseinswahrscheinlichkeit (P) dieser so genannten «potentiellen» Störungen zu berechnen.

19. System nach Anspruch 18, **dadurch gekennzeichnet, dass** der Remote-Server (1) Einrichtungen enthält, die fähig sind, die Vorhandenseinswahrscheinlichkeit (P) der potentiellen Störungen zu modulieren.

20. System nach einem der Ansprüche 18 oder 19, **dadurch gekennzeichnet, dass** der Remote-Server (1) Einrichtungen aufweist, die fähig sind, die Anzahl (nₚ) von Fahrzeugen zu zählen, die durch eine potentielle Störung gefahren sind, ohne sie zu melden.

21. System nach einem der Ansprüche 19 oder 20, **dadurch gekennzeichnet, dass** die Einrichtungen, die fähig sind, die Vorhandenseinswahrscheinlichkeit (P) der potentiellen Störungen zu modulieren, die Anzahl (nₚ) von Fahrzeugen und den Zuverlässigkeitsindex (IF) der Benutzer berücksichtigen.

22. System nach Anspruch 21, **dadurch gekennzeichnet, dass** der Zuverlässigkeitsindex der Benutzer (IFₘ) aus einem arithmetischen Mittel der Zuverlässigkeitsindices (IF) der Benutzer besteht.

23. System nach einem der vorhergehenden Ansprüche, **dadurch gekennzeichnet, dass** der Zuverlässigkeitsindex (IF) eines Benutzers von einem Parameter proportional zur Benutzungszeit des Systems durch diesen Benutzer während eines gegebenen Zeitraums (T) abhängt.

24. System nach einem der vorhergehenden Ansprüche, **dadurch gekennzeichnet, dass** der Zuverlässigkeitsindex (IF) eines Benutzers von einem Parameter proportional zum Teilnahmegrad durch diesen Benutzer während eines gegebenen Zeitraums (T) abhängt.

25. System nach einem der vorhergehenden Ansprüche, **dadurch gekennzeichnet, dass** der Zuverlässigkeitsindex (IF) eines Benutzers von einem Parameter proportional zum Bestätigungsgrad durch diesen Benutzer während eines gegebenen Zeitraums (T) abhängt.

26. Bordvorrichtung (3) in einem Fahrzeug, die dazu bestimmt ist, mit einem Remote-Server (1) zu kommunizieren, und Einrichtungen (19) zur Ortung des Fahrzeugs, Kommunikationseinrichtungen (21) mit dem Remote-Server (1) und Einrichtungen aufweist, die fähig sind, an den Benutzer des Fahrzeugs vom Remote-Server kommende Informationen bezüglich des Vorhandenseins von Verkehrsstörungen zu übertragen, **dadurch gekennzeichnet, dass** sie aufweist:
- Einrichtungen zur Befragung (25a, 25b) des dem Fahrzeug (V) zugeordneten Benutzers über das Vorhandensein einer Störung,
- Einrichtungen zur Antwort (23a, 24, 23b) auf diese Befragung,
- Einrichtungen, die fähig sind, an den Remote-Server (1) Signale zu übermitteln, die für den Inhalt der Antwort oder Nicht-Antwort des Benutzers repräsentativ sind,
- Einrichtungen (25a, 25b), die fähig sind, dem Benutzer des Fahrzeugs vom Remote-Server (1) kommende Informationen in Zusammenhang mit einem Zuverlässigkeitsindex eines Benutzers, der das Vorhandensein einer Störung gemeldet oder bestätigt hat, und/oder einem mittleren Zuverlässigkeitsindex (IFₘ) mehrerer Benutzer, die das Vorhandensein der gleichen Störung gemeldet oder bestätigt haben, zu liefern.

27. Bordvorrichtung nach Anspruch 26, **dadurch gekennzeichnet, dass** sie Einrichtungen aufweist, die fähig sind, die Befragung nach dem Vorhandensein einer Störung direkt nach dem Fahren des Fahrzeugs «durch» diese letztere zu aktivieren.

28. Bordvorrichtung nach einem der Ansprüche 26 oder 27, **dadurch gekennzeichnet, dass** die Befragungseinrichtungen vom Sprachtyp (25b) sind.

29. Bordvorrichtung nach einem der Ansprüche 26 bis 28, **dadurch gekennzeichnet, dass** die Befragungseinrichtungen (25a) vom visuellen Typ sind.

30. Bordvorrichtung nach einem der Ansprüche 26 bis 29, **dadurch gekennzeichnet, dass** die Antworteinrichtungen (23b) vom Sprachtyp sind.

31. Bordvorrichtung nach einem der Ansprüche 26 bis 30, **dadurch gekennzeichnet, dass** die Antworteinrichtungen (23a) mindestens einen Steuerknopf (24) enthalten.

32. Bordvorrichtung nach einem der Ansprüche 26 bis 31, **dadurch gekennzeichnet, dass** sie Einrichtungen aufweist, die fähig sind, den Benutzer des Fahrzeugs visuell und/oder akustisch über die Wahrscheinlichkeit des Vorhandenseins einer Störung zu informieren.

## Claims

1. System for signalling a level of risk of presence of a road disturbance in a determined area of presence of a vehicle, of the type comprising:
- an embedded device (3) in a vehicle (v) comprising:
means (19) for locating the vehicle, notably of GPS type,
signalling means (23a, 23b) suitable for enabling the user associated with the vehicle (v) to send to the server (1), via remote communication means (21), the location coordinates (L, 1) of a disturbance encountered,
management means (13), notably of processor type,
- a remote server (1) comprising:
means suitable for ensuring the location of a disturbance signalled by the embedded device (3) from the information communicated thereby,
management means (15), notably of processor type, the embedded device (3) and the remote server (1) comprising two-way remote communication means (21, 20),
**characterized in that**:
- the embedded device (3) comprises means (25a, 25b) for interrogating the user associated with the vehicle (v) as to the presence of a disturbance,
- the embedded device (3) comprises response means (23a, 23b) suitable for allowing the user to respond to this interrogation,
- the embedded device (3) comprises means suitable for communicating to the remote server (1) the content of the response, or the non-response from the user,
- the remote server (1) comprises means (13, 14) for analyzing this response or this non-response suitable for generating an index of reliability (IF) of the user associated with the vehicle (v),
- the embedded device (3) comprises means suitable for communicating to the user of the vehicle, notably in visual (25a) and/or sound (25b) form, an information item relating to an index of reliability parameter (IF) of the user or users who have passed "over" this disturbance within a given period (t).

2. System according to Claim 1, **characterized in that** the remote server (1) comprises means (7) for storing the indices of reliability (IF) of the users.

3. System according to one of Claims 1 or 2, **characterized in that** the embedded device (3) comprises means suitable for activating the interrogation as to the presence of the disturbance immediately after the passage of the vehicle "over" the latter.

4. System according to one of Claims 1 to 3, **characterized in that** the interrogation means (25b) are of voice type.

5. System according to one of the preceding claims, **characterized in that** the interrogation means (25a) are of visual type.

6. System according to one of the preceding claims, **characterized in that** the response means (23b) are of voice type.

7. System according to one of the preceding claims, **characterized in that** the response means (23a) comprise at least one control button (24).

8. System according to one of the preceding claims, **characterized in that** the remote server (1) comprises means (20) suitable for transmitting to the embedded device (3) the index of reliability (IF) of the user having signalled or confirmed a disturbance and/or the average index of reliability (IFₘ) of several users having signalled or confirmed one and the same disturbance.

9. System according to one of the preceding claims, **characterized in that** the remote server (1) comprises computation means (13) suitable for determining, from the index of reliability (IF) of a user, or from the average index of reliability (IFₘ) of a number of users, having signalled or confirmed one and the same disturbance, an information item as to the reliability of the information concerning presence of a disturbance.

10. System according to one of the preceding claims, **characterized in that** the remote server (1) comprises a data base (5) containing the location of so-called potential disturbances, which exist statistically in one and the same determined road area, as well as the probability of presence in this location thereof, and, possibly, with a determined date and/or instant.

11. System according to one of the preceding claims, **characterized in that** the remote server (1) comprises means for measuring the time of use thereof by a user.

12. System according to Claim 11, **characterized in that** the measurement of the time of use is performed over a determined time period (T), notably a day or a month.

13. System according to Claim 12, **characterized in that** it comprises a data base (11) suitable for storing all the disturbances signalled by its users during said time period (T).

14. System according to the preceding claim, **characterized in that** the remote server (1) comprises computation means (14) suitable for modulating the probability of presence (P) of a disturbance by the number (n) of the users and/or by the index of reliability thereof which have passed "over" this disturbance within an elapsed time period, for example a half-hour.

15. System according to Claim 14, **characterized in that** the remote server (1) comprises means suitable for generating an information item characteristic of the summary of the different parameters capable of influencing the probability (P) of presence of a disturbance.

16. System according to Claim 15, **characterized in that** the remote server (1) comprises means suitable for transforming this information item concerning probability of presence (P) into the form of at least one signal.

17. System according to Claim 16, **characterized in that** the embedded device (3) comprises means for displaying said signal on a screen (25a).

18. System according to one of the preceding claims, **characterized in that** the remote server (1) comprises means suitable for determining the repetitive nature of disturbances signalled and for computing, for a given place and time, the probability of presence (P) of these so-called "potential" disturbances.

19. System according to Claim 18, **characterized in that** the remote server (1) comprises means suitable for modulating the probability of presence (P) of the potential disturbances.

20. System according to one of Claims 18 or 19, **characterized in that** the remote server (1) comprises means suitable for counting the number (nₚ) of vehicles which have passed over a potential disturbance without signalling it.

21. System according to one of Claims 19 or 20, **characterized in that** the means suitable for modulating the probability of presence (P) of the potential disturbances take into account said number (nₚ) of vehicles and the index of reliability (IF) of the users.

22. System according to Claim 21, **characterized in that** the index of reliability of the users (IFₘ) consists of an arithmetic mean of the indices of reliability (IF) of the users.

23. System according to one of the preceding claims, **characterized in that** the index of reliability (IF) of a user is a function of a parameter proportional to the time of use of the system by this user during a given time period (T).

24. System according to one of the preceding claims, **characterized in that** the index of reliability (IF) of a user is a function of a parameter proportional to the rate of participation by this user during a given time period (T).

25. System according to one of the preceding claims, **characterized in that** the index of reliability (IF) of a user is a function of a parameter proportional to the rate of confirmation by this user during a given time period (T).

26. Embedded device (3) in a vehicle, intended to communicate with a remote server (1) and comprising means (19) for locating the vehicle, means (21) for communicating with the remote server (1), and means suitable for transmitting to the user of the vehicle information from the remote server relating to the presence of road disturbances, **characterized in that** it comprises:
- means (25a, 25b) for interrogating the user associated with the vehicle (v) as to the presence of a disturbance,
- means (23a, 24, 23b) for responding to this interrogation,
- means suitable for communicating to the remote server (1) signals representative of the content of the response or of the non-response from the user,
- means (25a, 25b) suitable for supplying the user of the vehicle with information from the remote server (1) together with an index of reliability of a user having signalled or confirmed the presence of a disturbance and/or an average index of reliability (IFₘ) of a number of users having signalled or confirmed the presence of one and the same disturbance.

27. Embedded device according to Claim 26, **characterized in that** it comprises means suitable for activating the interrogation of the presence of a disturbance immediately after the passage of the vehicle "over" the latter.

28. Embedded device according to one of Claims 26 or 27, **characterized in that** the interrogation means are of voice type (25b).

29. Embedded device according to one of Claims 26 to 28, **characterized in that** the interrogation means (25a) are of visual type.

30. Embedded device according to one of Claims 26 to 29, **characterized in that** the response means (23b) are of voice type.

31. Embedded device according to one of Claims 26 to 30, **characterized in that** the response means (23a) comprise at least one control button (24).

32. Embedded device according to one of Claims 26 to 31, **characterized in that** it comprises means suitable for informing the user of the vehicle by visual and/or sound means of the probability of presence of a disturbance.
